# EUROPÄISCHE PATENTSCHRIFT

(11) **EP 0 651 780 B1**
(45) Veröffentlichungstag und Bekanntmachung des Hinweises auf die Patenterteilung: **09.04.1997**
(21) Anmeldenummer: 94917661.4
(22) Anmeldetag: 20.05.1994
(51) Int. Cl.: C11D 3/32, C11D 3/00, C11D 7/26, C11D 7/32, A61L 2/18

(54) **VERFAHREN ZUR SANITÄRREINIGUNG SOWIE EIN SANITÄRREINIGER**
PROCESS FOR SANITARY CLEANING AND A SANITARY CLEANER
PROCEDE DE NETTOYAGE SANITAIRE ET NETTOYANT SANITAIRE

(30) Priorität: 21.05.1993 DE 4317104
(43) Veröffentlichungstag der Anmeldung: 10.05.1995
(73) Patentinhaber: Becker, Klaus, Dr., D-21029 Hamburg (DE)
(72) Erfinder: Becker, Klaus, Dr., D-21029 Hamburg (DE)
(74) Vertreter: Hagemann, Heinrich, Dr.rer.nat., Dipl.-Chem.
(86) Internationale Anmeldenummer: EP9401645
(87) Internationale Veröffentlichungsnummer: WO9428100

(56) Entgegenhaltungen:
- WO-A-91/05842
- DD-A- 241 747
- DE-A- 1 958 182
- GB-A- 1 171 943

## Beschreibung

Die Erfindung betrifft ein Verfahren zur Sanitärreinigung mit einem Sanitärreiniger in flüssiger oder fester Form mit einem Gehalt an keimhemmenden organischen Stoffen in einer Menge von mindestens etwa 0,5 g/kg Sanitärreiniger, an üblichen kalklösenden wasserlöslichen Säuren, an gegen die kalklösende wasserlösliche Säure beständigen keimfördernden organischen Stoffen in einer Menge von mindestens 10 mg/kg Sanitärreiniger und gegebenenfalls an weiteren Additiven, wobei nach dem Verdünnen bzw. dem Spülen die die organische Substanz des Wassers abbauenden Keime in ihrer Wirkung gefördert werden, sowie einen Sanitärreiniger zur Durchführung dieses Verfahrens.

Der oben beschriebene Stand der Technik geht aus der internationalen Anmeldung PCT/EP 90/01718 hervor. Er zeigt den Vorteil, daß einerseits die wünschenwerte keimhemmende Funktion in der ersten Wirkungsphase eines Sanitärreinigers, so beispielsweise in einem Toilettenbecken, entfaltet wird und andererseits die Abbauleistung der Mikroflora des Abwassers (in der zweiten Wirkungsphase) nicht gestört wird. Damit ist dieser Stand der Technik beispielsweise einem Sanitärreiniger nach der DE-OS 25 32 432 überlegen. Dieser Sanitärreiniger wirkt nur in der ersten Wirkungsphase, beispielsweise in einem Toilettenbecken. Er erstreckt seine Wirkung nicht auf die zweite Wirkungsphase. Er liegt in Tablettenform vor und dient überwiegend der Entfernung von Kalkrückständen, wobei als Kalklöser Zitronensäure dient.

Bei dem Sanitärreiniger nach der PCT/EP 90/01718 hat es sich gezeigt, daß es wünschenswert ist, seine Wirksamkeit in der zweiten Wirkungsphase zu steigern. Zu dieser wünschenswerten Verbesserung gibt auch der Stand der Technik nach der US-PS 4 013 579 sowie der DD 241 747 keine Anregungen. Die US-PS 4 013 579 beschreibt saure Reinigungsmittel, die zwingend Furan-Carbonsäuren bzw. deren Derivate enthalten. Hiermit sollen auf Objekte haftende Verschmutzungen entfernt werden. Die US-PS 4 013 579 schreibt den Furan-Carbonsäuren bzw. deren Derivaten, die große Toxizität zeigen, keine Doppelfunktion zu, wie sie bei dem eingangs geschilderten Verfahren des Standes der Technik nach der PCT/EP 90/01718 unter gleichzeitigem Einsatz von keimhemmenden und keimfördernden Substanzen erreicht wird. Die Verbindungsgruppe der Furan-Carbonsäuren bzw. deren Derivate, die in der US-PS 4 013 579 als "FCA" bezeichnet wird, soll die im zugrunde gelegten Stand der Technik bisher eingesetzte Oxalsäure ersetzen. Demgegenüber sollen die FCA leichter und sicherer zu handhaben sein, weil sie keine vergleichbare hohe Toxizität aufweisen. Auf jeden Fall sind sie aber noch sehr toxisch. Die nachfolgend geschilderte Erfindung stellt insbesondere darauf ab, derartige toxische Mittel in dem Sanitärreiniger nicht einsetzen zu müssen. Deren Einverleibung bedeutet, daß in der bereits angesprochenen zweiten Wirkungsphase die Keimhemmung nicht aufgehoben, sondern aufgrund der Toxizität der vorhandenen FCA das dort gewünschte Wachstum der Mikroorganismen ausgeschlossen oder zumindest unerwünscht herabgesetzt wird. Die DD 241 747 betrifft ein Mittel zur Reinigung und Desinfektion von Toilettenspülkästen und -becken, das die Bildung von Kalkablagerungen verhindern soll. Der Gedanke, den mikrobiellen Abbau der organischen Substanzen im Abwasser zu verbessern, wird mit keinem Wort angesprochen. Es werden vergleichsweise komplexe Verbindungen, wie Fettalkohole, Ethylenpropylencopolymerisate und Alkylphenolpolyglykolethan, eingesetzt, die das Abwasser zusätzlich belasten.

Der Erfindung lag die Aufgabe zugrunde, den eingangs beschriebenen Stand der Technik so weiterzubilden, daß die wünschenswerte keimhemmende Funktion in der ersten Wirkungsphase, so beispielsweise in einem Toilettenbecken, beibehalten und andererseits die Abbauleistung der Mikroflora des Abwassers (in der zweiten Wirkungsphase) weiter verbessert wird.

Erfindungsgemäß wird diese Aufgabe dadurch gelöst, daß der Sanitärreiniger als keimfördernden organischen Stoff eine offenkettige oder cyclische Verbindung der Formel (I) R₁R₂N-CO-NR₃R₄, worin R₁ bis R₄ jeweils unabhängig voneinander offenkettig oder cyclisiert vorliegen und folgende Bedeutung haben können:
Wasserstoff, eine niedere Alkylgruppe mit 1 bis 4 Kohlenstoffatomen, eine Cycloalkylgruppe mit 3 bis 6 Kohlenstoffatomen, eine Arylgruppe in Form eines Phenyl- oder Naphthyl-Restes, eine Aralkylgruppe mit 7 bis 18 Kohlenstoffatomen, eine Alkylarylgruppe mit 7 bis 18 Kohlenstoffatomen oder eine O-, S-, oder N-haltige heterocyclische Gruppe mit 2 bis 5 Kohlenstoffatomen.

Unter die obige Formel (I) sollen auch folgende Harnstoff-Derivate fallen:

In der Formel (I) sind die jeweiligen Reste R₁, R₂, R₃ und R₄ vorzugsweise Wasserstoff, da die entsprechenden Ausgangsverbindungen handelsüblich bzw. leichter herstellbar sind. Geeignet sind im Rahmen der Erfindung insbesondere die Substituenten, die bei der vorstehenden Erfindungsdefinition angegeben sind. Als niedere Alkylgruppe mit 1 bis 4 Kohlenstoffatomen kommen dabei die Methyl-, Ethyl-, n-Propyl-, i-Propyl- sowie die verschiedenen Isomeren der Butylgruppe in Frage. Unter die Cycloalkylgruppe mit 3 bis 6 Kohlenstoffatomen fallen insbesondere der Cyclopropyl-, Cyclobutyl-, Cyclopentyl- sowie Cyclohexylrest, unter die Aralkylgruppe mit 7 bis 18 Kohlenstoffatomen insbesondere die Benzyl- und Phenethylgruppe, unter die Alkylarylgruppe mit 7 bis 18 Kohlenstoffatomen insbesondere die Tolylgruppe sowie unter die heterocyclische Gruppe mit 2 bis 5 Kohlenstoffatomen insbesondere solche, in deren heterocyclischem Ring sich mindestens ein Sauerstoff-, Schwefel- oder N-Atom befindet, wobei als geeignete Beispiele die Radikale des Oxirans, Tetrahydrofurans, Dioxans sowie Pyrans angegeben werden können. Grundsätzlich können die Verbindungen der Formel (I) auch in Form ihrer Salze oder sonstiger Vorstufen, was die Löslichkeit fördern kann, eingesetzt werden. In Einzelfällen kann dieses dann erst zu der gewünschten Löslichkeit im erfindungsgemäßen Sanitärreiniger führen. Es können also grundsätzlich Verbindungen in Frage kommen, die die Verbindungen der Formel (I) erst im wäßrigen Medium freisetzen bzw. ihre Wirksamkeit dort entfalten lassen. Die nachfolgenden Mengenangaben beziehen sich stets auf die Verbindungen der Formel (I) als solche bzw. ihren Anteil innerhalb der geeigneten Derivate bzw. Verbindungen.

Zusätzlich zu den angesprochenen Verbindungen der Formel (I) können keimfördernde organische Stoffe herangezogen werden, die aus der internationalen Anmeldung PCT/EP 90/01718 bekannt sind. Die darüber hinaus bekannten keimfördernden und keimhemmenden organischen Stoffe haben gewisse Gemeinsamkeiten. So sind sie, wie im übrigen insbesondere auch Harnstoff und die im Rahmen der Erfindung geeigneten Harnstoffderivate, gegen organische Säuren bzw. deren Salze im gebräuchlichen Temperatur- und pH-Bereich genügend beständig.

Als keimhemmende organische Stoffe kommen insbesondere saure organische Stoffe bzw. deren Salze oder geeignete Derivate sowie etherische Öle in Frage. Bevorzugt werden solche keimhemmenden organischen Stoffe, die in der Natur vorkommen. Die angesprochenen sauren organischen Stoffe stellen insbesondere aromatische, aliphatische, alicyclische und/oder heterocyclische Carbonsäuren bzw. deren Salze, insbesondere in Form der Alkali- oder Erdalkalisalze, oder auch geeignete Derivate hiervon dar. Darüber hinaus sollten die sauren organischen Stoffe zur Entfaltung der wünschenswerten Keimhemmung genügend wasserlöslich sein. In Einzelfällen kann die Carbonsäure selbst wenig wasserlöslich, jedoch das geeignete Salz hiervon gut wasserlöslich und geeignet sein. Zu den besonders geeigneten aliphatischen Carbonsäuren zählen insbesondere niedere Carbonsäuren mit 1 bis 7 Kohlenstoffatomen, wie insbesondere Ameisensäure, Essigsäure, Propionsäure, Capronsäure, Malonsäure und Oxalsäure, sowie auch verschiedene Fettsäuren mit 6 bis 12 Kohlenstoffatomen, wie z.B. Sorbinsäure oder Undecensäure, sofern sie in Form geeigneter wasserlöslicher Salze einsetzbar sind. Fettsäuren mit mehr als 12 Kohlenstoffatomen sind im allgemeinen nicht geeignet, da sie selbst nicht wasserlöslich sind und darüber hinaus auch die Mehrzahl ihrer Salze das Erfordernis der Wasserlöslichkeit nicht erfüllt. Die Buttersäure, die den niederen Fettsäuren zuzuordnen ist, ist im Hinblick auf ihren unangenehmen Geruch nicht empfehlenswert. Geeignete Derivate der obigen Carbonsäuren sind Hydroxysäuren, wie die Glycolsäure, Weinsäure und Zitronensäure, sowie Oxosäuren, wie die Acetessigsäure sowie Brenztraubensäure. Besonders geeignet sind auch hinreichend wasserlösliche aromatische Carbonsäuren, wie insbesondere die Benzoesäure, Salicylsäure und auch andere Phenolcarbonsäuren.

Von besonderem Vorteil sind auch etherische Öle. Als mikrobiozid wirksame etherische Öle kommen insbesondere in Frage: Thymianöl, Citrusschalenöl, Eukalyptusöle, Nelkenöl, Origanumöl, Rosmarinöl, Zimtöl, Alantöl, Campferöl, Koniferenöle und Fenchelöle. Das Thymianöl ist besonders bevorzugt. Eingesetzt werden können an deren Stelle auch die darin enthaltenen wirksamen Inhaltsstoffe. Beispiele für keimhemmend wirkende Inhaltsstoffe etherischer Öle sind: Thymol, Carvacrol, Terpineol, Cineol, und Fenchon. Die etherischen Öle sind wasserunlöslich, können aber ebenso wie die wasserunlöslichen Vitamine mit geeigneten, insbesondere umweltfreundlichen Emulgatoren bzw. Lösungsvermittlern als keimhemmende Stoffe in Sanitärreinigern verwendet werden.

Als Lösungsvermittler für die oben bezeichnete Stoffgruppe können praktisch alle oberflächenaktiven Stoffe ("Tenside") dienen. Die Auswahl der am besten geeigneten Lösungsvermittler für wäßrige Systeme geschieht nach dem HLB-System und muß für jedes einzelne etherische Öl experimentell ermittelt werden. Für etherische Öle in wäßrigen Systemen sind Lösungsvermittler mit HLB-Werten von 12 bis 18 besonders geeignet. Es kommen insbesondere solche Lösungsvermittler in Frage, die in Römpps Chemie-Lexikon, 8. Aufl., Bd. 3, S. 2399 beschrieben sind. Grundsätzlich eignen sich folgende in Gruppen eingeteilte Tenside: anionische Tenside: Fettalkoholsulfonate, z.B. Na-Laurylethersulfat; kationische Tenside: quaternäre Ammonium-Verbindungen, z.B. Didecyl-dimethyl-ammoniumchlorid, Betainderivate, z.B. Fettsäure-amidopropyl-dimethyl-amino-essigsäure-betain; nicht-ionogene Emulgatoren bzw. Lösungsvermittler: Fruchtsäureester der Mono-Di-Glyceride, z.B. Zitronensäureester, Polyoxyethylen-Glycerin-Fettsäure-Ester, z.B. Polyoxyethylen-Glycerin-mono-laurat mit 30 mol ÄO.

Von besonderem Vorteil haben sich als keimhemmende organische Säuren erwiesen Ameisensäure, Essigsäure, Propionsäure, Benzoesäure bzw. einfache Derivate der Benzoesäure, Sorbinsäure, auch in Form geeigneter wasserlöslicher Salze hiervon, wie die Natrium- und Kaliumsalze. Es ist ersichtlich, daß sich die kalklösenden organischen Säuren, wie die Zitronensäure, und die keimhemmenden organischen Säuren im allgemeinen bezüglich der unterschiedlichen Effekte in einem geeigneten Sanitärreiniger voneinander abheben. In Einzelfällen kann eine organische Säure einerseits kalklösend sein und darüber hinaus auch noch die keimhemmende Wirkung entfalten. Im allgemeinen wird es bevorzugt, einerseits eine solche Säure, die ein besonderes Kalklösevermögen hat, und andererseits eine solche saure organische Verbindung, die eine besonders wirksame Keimhemmung zeigt, einzusetzen. Im Falle des Einsatzes von Benzoe-Säure als Keimhemmender organischer Stoff wird eine sich davon unterscheidende kalklösende wasserlösliche organische Säure eingesetzt.

Die keimhemmenden organischen Stoffe liegen in dem erfindungsgemäßen Sanitärreiniger, unabhängig davon, ob er in pulvriger, granulierter oder flüssiger Form vorliegt, mindestens in einer Menge von etwa 0,5 g/kg Sanitärreiniger und vorzugsweise in einer Menge von 0,5 bis 150 g/kg Sanitärreiniger, insbesondere in einer Menge von 1 bis 80 g/kg Sanitärreiniger und ganz besonders bevorzugt in einer Menge von 2 bis 7 g/kg Sanitärreiniger vor.

Die Konzentration der keimhemmenden organischen Stoffe in der ersten Wirkungsphase wird vorzugsweise derartig eingestellt werden, daß deren Konzentration darin bzw. in dem zu reinigenden Becken mindestens etwa die minimale Hemmkonzentration (MHK) und höchstens das etwa 200fache der minimalen Hemmkonzentration (MHK) beträgt. Es wird besonders bevorzugt, daß die Konzentration der keimhemmenden organischen Stoffe in der ersten Wirkungsphase mindestens das etwa Doppelte und höchstens das etwa 50fache, insbesondere das etwa 30fache der minimalen Hemmkonzentration beträgt.

Im Rahmen der Erfindung können neben den bezeichneten Verbindungen der Formel (I) als keimfördernde organische Stoffe zusätzlich und vorzugsweise Aminosäuren und/oder Orotsäure bzw. geeignete Salze oder Derivate hiervon sowie Vitamine eingesetzt werden. Die erwähnte Derivatisierung darf nicht so weit gehen, daß der angestrebte Effekt der Keimförderung beeinträchtigt wird. Besonders geeignete Aminosäuren sind: Alanin, Arginin, Asparagin, Asparaginsäure, Citrullin, Cystein, Cystin, Glutamin, Glutaminsäure, Glycin, Histidin, Hydroxyprolin, lsoleucin, Leucin, Lysin, Methionin, Ornithin, Phenylalanin, Prolin, Serin, Threonin, Tryptophan, Tyrosin sowie Valin. Zu den besonders geeigneten Vitaminen, einschließlich deren Provitaminen, zählen: L-Ascorbinsäure, Salze der Ascorbinsäure, insbesondere das Ca-Salz, L-Ascorbylpalmitat, (+)-Biotin, b-Carotin, Cholecalciferol, Cyanocobalamin, Dihydrofolsäure, Dehydroascorbinsäure, Ergocalciferol, Folsäure, Hydroxocobalamin, Niacinamid, Nikotinsäure (Niacin), D-Panthenol, D-Pantothensäure, Pyridoxal, Pyridoxal-5-phosphat, Pyridoxamin, Pyridoxamin-5'-phosphat, Pyridoxin, Pyridoxinphosphat, Riboflavin, Riboflavin-5'-phosphat, Rutin, Rutin-Salz, insbesondere das Rutin-Sulfat, Tetrahydrofolsäure, Thiamin, Thiaminnitrat, Thiaminphosphorsäureester, Thiaminpyrophosphat, alpha-Tocopherol, delta-Tocopherol, alpha-Tocopherylacetat, alpha-Tocopherylchinon, alpha-Tocopherylphosphat, alpha-Tocopherylsuccinat, Vitamin-A-acetat, Vitamin-A-aldehyd, Vitamin-A-alkohol, Vitamin-A-säure, Vitamin B₄(Adenin), Vitamin K₁, Vitamin K₄, Vitamin P und Vitamin U (Methionin S-methylsulfonium · chlorid). In dem Fall, daß die Vitamine saure oder basische Gruppen aufweisen, können im allgemeinen auch geeignete Salze hiervon herangezogen werden.

Mit der Erfindung ist es möglich, eine hygienische Reinigung von Sanitäranlagen zu erzielen, ohne den mikrobiellen Abbau der organischen Substanzen des Abwassers zu stören. Diese anscheinend widersprüchlichen Eigenschaften konnten verwirklicht werden, indem die beschriebenen keimhemmenden bzw. keimtötenden Wirkstoffe in einer derartigen Konzentration in den erfindungsgemäßen Sanitärreiniger eingebracht werden, daß ihre Konzentration bei der Anwendung in der hierfür vorgesehenen ersten Wirkungsphase, beispielsweise im Toilettenbecken, oberhalb der minimalen Hemmkonzentration (MHK) liegt. Die "Minimale Hemmkonzentration" ist ein gängiger Fachausdruck. Gleichzeitig werden die keimfördernden organischen Stoffe in einer solchen Konzentration bzw. Menge in das Produkt eingebracht, daß sie nach dem üblichen Verdünnen des Mediums der ersten Wirkungsphase bei Eintreten in das Abwasser dort eine wachstumsfördernde Wirkung auf die Mikroorganismen ausüben.

Bei der Anwendung des erfindungsgemäßen Sanitärreinigers, der z.B. in pulvriger, granulierter Form oder in wäßriger Form vorliegen kann, wird dieser z.B. in der Toilettenschüssel mit wenig Wasser verdünnt. Dort kommen die Hygienewirkstoffe keimhemmend bzw. keimtötend zur Wirkung, während die keimfördernden Stoffe zunächst wirkungslos vorliegen. Nach dem Spülen des Toilettenbeckens im Anschluß an die Einwirkung des Sanitärreinigers werden die keimhemmenden organischen Stoffe in ihrer Konzentration unter den MHK-Wert gesenkt und werden damit wirkungslos. Die keimfördernden organischen Stoffe sind in ihrer Konzentration in dem erfindungsgemäßen Sanitärreiniger so bemessen, daß sie auch nach dem Spülen bzw. einem starken Verdünnen die Tätigkeit der Abwasserkeime, die die organische Substanz abbauen, fördern und so die biologische Abwasserreinigung beschleunigen bzw. zumindest nicht stören.

Die Menge an keimfördernden organischen Stoffen in Form der Verbindungen der Formel (I) in dem erfindungsgemäßen Sanitärreiniger ist nicht kritisch. Im Einzelfall muß getestet werden, welche Mindestkonzentration jeweils eingesetzt wird. Als quantitativer Mindestrahmen gilt eine Menge von etwa 10 mg/kg Sanitärreiniger, insbesondere der Rahmen von 10 mg/kg bis 50 g/kg Sanitärreiniger, insbesondere 1 g bis 15 g/kg Sanitärreiniger an den Verbindungen (I) und/oder (II).

Als quantitative Richtlinie für die weiteren keimfördernden organischen Stoffe, die neben den bezeichneten keimfördernden organischen Stoffen in Form der Verbindung der Formel (I) herangezogen werden können, könnte eine Mindestmenge von 10 mg/kg und insbesondere von 10 bis 1000 mg/kg genannt werden. Als keimfördernde weitere organische Stoffe kommen die genannten Substanzen in Frage, vorzugsweise Aminosäuren, Vitamine, Orotsäure und p-Aminobenzoesäure. Von praktischer Bedeutung ist ein Gemisch aus etwa 2 mg Biotin, etwa 20 mg Nikotinsäureamid, etwa 10 mg Thiamin, etwa 10 mg p-Aminobenzoesäure, etwa 5 mg Pantothensäure, etwa 50 mg Pyridoxamin, etwa 2 mg Cyanocobalamin (Vitamin B12) und etwa 10 mg Orotsäure, wobei dieses Gemisch vorzugsweise in etwa 1 kg Sanitärreiniger vorliegt. Zur Optimierung der angestrebten Effekte der keimfördernden organischen Stoffe werden diese, wenn sie im Gemisch eingesetzt werden, qualitativ und quantitativ im Hinblick auf das jeweilige Milieu ausgewählt.

Dem erfindungsgemäßen Sanitärreiniger können weitere bekannte Additive einverleibt werden, so beispielsweise Duftstoffe, Farbstoffe, biologische Schäumer. Als Schäumer hat sich besonders ein wasserlöslicher Eiweißstoff mit gleichzeitiger keimfördernder Wirkung erwiesen, wie insbesondere wasserlösliches Molkeeiweiß. Vorzugsweise entfallen bei Einsatz eines wasserlöslichen Eiweißstoffes hiervon 2 bis 30 g, insbesondere 5 bis 10 g auf etwa 1 kg pulverförmigen Sanitärreiniger oder auch auf etwa 1000 ml flüssigen Sanitärreiniger. Selbstverständlich schließt es die Erfindung nicht aus, daß auch im Stand der Technik bekannte weitere Stoffe hinzugegeben werden, bei deren Auswahl die angestrebten Vorteile der Umweltfreundlichkeit etc. möglichst bewahrt bleiben sollen.

Der besondere Vorteil der Erfindung liegt darin, daß die Atmungsaktivität der Mikroflora in kommunalem Abwasser, wie die nachfolgenden Beispiele zeigen, in einem überraschenden Ausmaß gesteigert werden kann. Somit führt der erfindungsgemäße Sanitärreiniger zu einer merklichen Reduzierung der Umweltbelastung, weil seine desinfizierende Wirkung auf abbaubare Naturstoffe zurückgeführt wird, d.h., die kalklösende wasserlösliche Säure, die keimhemmenden organischen Stoffe wie auch die keimfördernden organischen Stoffe in Form der Verbindungen der Formel (I), insbesondere in Form von Harnstoff, können natürlichen Ursprungs sein. Der erfindungsgemäße Sanitärreiniger ist somit für die Umwelt besonders günstig, erfüllt die gestellten Anforderungen und kommt bei steigendem Umweltbewußtsein den Wünschen der Verbraucher sehr entgegen. Er läßt sich demzufolge in vielfältigen Anwendungsbereichen heranziehen, so im gesamten Sanitärreinigungsbereich, wie insbesondere in Toilettenbecken, Urinbecken, Badewannen, Bidets, Waschbecken und Duschwannen. Diese Aufzählung von Anwendungsbereichen ist nicht erschöpfend.

Nachfolgend soll die Erfindung anhand dreier Rezepturbeispiele noch näher erläutert werden:

### Beispiel 1 (wäßriges Produkt / Vergleichsbeispiel nach der PCT/EP 90/01718):

| | |
|---|---|
| Zitronensäure | 175 g |
| Natriumhydroxid | 22 g |
| Ameisensäure | 10 ml |
| Natriumbenzoat | 2 g |
| Kaliumsorbat | 2 g |
| Mischung aus Vitaminen und Aminosäuren (sh. unten) | 0,5 g |
| Verdickungsmittel (Xanthan) | 5 g |
| lösliches Molkeeiweiß | 10 g |

Das obige Gemisch wurde mit Wasser auf 1000 ml aufgefüllt. Die Mischung aus Vitaminen und Aminosäuren setzte sich wie folgt zusammen: 2 mg Biotin, 20 mg Nikotinsäureamid, 10 mg Thiamin, 10 mg p-Aminobenzoesäure, 5 mg Pantothensäure, 50 mg Pyridoxamin, 2 mg Cyanocobalamin (Vitamin B12) und 10 mg Orotsäure.

### Beispiel 2 (Erfindung):

| | |
|---|---|
| Zitronensäure | 175 g |
| Natriumhydroxid | 22 g |
| Ameisensäure | 10 ml |
| Natriumbenzoat | 2 g |
| Kaliumsorbat | 2 g |
| Harnstoff | 1 g |
| Verdickungsmittel (Xanthan) | 5 g |
| lösliches Molkeeiweiß | 10 g |

Dieses Gemisch wurde mit Wasser auf 1000 ml aufgefüllt.

### Beispiele 3 und 4 (Erfindung):

Die Rezeptur des Beispiels 2 wurde dahingehend abgewandelt, indem die Menge des Harnstoffs modifiziert wurde. Sie betrug 2g beim Beispiel 3 und 5g beim Beispiel 4.

### Vergleichsversuche:

Es sollte die positive Wirkung der Sanitärreiniger nach den vorstehenden Beispielen 1 bis 4 auf die Mikroflora des Abwassers untersucht werden. Die Atmungsaktivität der Mikroflora in kommunalem Abwasser wurde gemessen, um zu prüfen, ob die genannten Sanitärreiniger die Flora fördern bzw. leicht abbaubar sind. Frisches Abwasser wurde mit den Produkten der Beispiel 1 bis 4 in drei Konzentrationen angesetzt. Nach 24 Stunden wurde das gebildete Kohlendioxid gemessen. Parallel wurde der Trockensubstanzgehalt und der pH-Wert der Produkte bestimmt.

### Versuchsergebnisse:

### pH-Wert und Trockensubstanzgehalt der Produkte

| Produkt | pH-Wert | Trockensubstanz (%) |
|---|---|---|
| 1 | 2,90 | 5,8 |
| 2 | 2,78 | 6,0 |
| 3 | 2,83 | 6,2 |
| 4 | 2,75 | 6,4 |

Die Produkte unterscheiden sich bezüglich des pH-Wertes und des Trockensubstanzgehaltes geringfügig. Die Veränderung der Atmungsaktivität der Mikroflora ist in der nachfolgenden Tabelle 1 dargestellt.

**Tabelle 1**

| (Atmungsaktivität der Abwasserflora in Abhängigkeit von der Zusammensetzung der WC-Reiniger und ihrer Konzentration im Abwasser) | | |
|---|---|---|
| Produkt | Konz. des Prod. im Abwasser (%) | Mikrobielle Atmungsaktivität (mg CO₂/10ml Abw. = 24 h) |
| Kontrolle (unbehandeltes Abwasser) | 0 | 3,18 |
| 1 | 0,1 | 4,06 |
| | 0,5 | 7,61 |
| | 1,0 | 8,31 |
| 2 | 0,1 | 4,09 |
| | 0,5 | 8,09 |
| | 1,0 | 9,23 |
| 3 | 0,1 | 5,16 |
| | 0,5 | 8,35 |
| | 1,0 | 10,36 |
| 4 | 0,1 | 5,85 |
| | 0,5 | 10,11 |
| | 1,0 | 10,73 |

Die obigen Vergleichswerte zeigen, daß die Atmungsaktivität durch den Zusatz von Harnstoff gegenüber dem Vergleichsprodukt (1) merklich gesteigert wird. Der Zusatz von 5 g des Wachstumsfaktors in Form des Harnstoffs beim Sanitärreiniger Nr. 4 erhöht die Atmung im Vergleich zu dem Vergleichsprodukt (1) auf durchschnittlich 135 (!) %. Somit führt die Zugabe von Harnstoff in den angezeigten Mengen zu einer bemerkenswerten Steigerung der Wirksamkeit der Abwasserflora.

## Patentansprüche

1. Verfahren zur Sanitärreinigung mit einem Sanitärreiniger in flüssiger oder fester Form mit einem Gehalt an keimhemmenden organischen Stoffen in einer Menge von mindestens 0,5 g/kg Sanitärreiniger, an üblichen kalklösenden, wasserlöslichen Säuren, an gegen die kalklösende wasserlösliche Säure beständigen keimfördernden, organischen Stoffen in einer Menge von mindestens 10 mg/kg Sanitärreiniger und gegebenenfalls an weiteren Additiven, wobei nach dem Verdünnen bzw. dem Spülen die die organische Substanz des Wassers abbauenden Keime in ihrer Wirkung gefördert werden, dadurch **gekennzeichnet**, daß der Sanitärreiniger als keimfördernden organischen Stoff eine offenkettige oder cyclische Verbindung der Formel
R₁R₂N-CO-NR₃R₄ (I),
enthält, worin R₁ bis R₄, jeweils unabhängig voneinander, offenkettig oder cyclisiert vorliegen und folgende Bedeutung haben können:
Wasserstoff, eine niedere Alkylgruppe mit 1 bis 4 Kohlenstoffatomen, eine Cycloalkylgruppe mit 3 bis 6 Kohlenstoffatomen, eine Arylgruppe in Form eines Phenyl- oder Naphthyl-Restes, eine Aralkylgruppe mit 7 bis 18 Kohlenstoffatomen, eine Alkylarylgruppe mit 7 bis 18 Kohlenstoffatomen oder eine O-, S-, oder N-haltige heterocyclische Gruppe mit 2 bis 5 Kohlenstoffatomen,
wobei im Falle des Einsatzes von Benzoesäure als keimhemmender organischer Stoff eine sich davon unterscheidende kalklösende wasserlösliche organische Säure eingesetzt wird.

2. Verfahren nach Anspruch 1, dadurch gekennzeichnet, daß als kalklösende, wasserlösliche organische Säure Zitronensäure eingesetzt wird.

3. Verfahren nach Anspruch 1, dadurch gekennzeichnet, daß die Reste R_{1,} R_{2,} R₃ und R₄ Wasserstoff sind und somit die Verbindung der Formel (I) Harnstoff ist.

4. Verfahren nach mindestens einem der vorhergehenden Ansprüche, dadurch gekennzeichnet, daß die Konzentration der keimfördernden Verbindung der Formel (I) in dem Sanitärreiniger 10 mg/kg bis 50 g/kg beträgt.

5. Verfahren nach mindestens einem der vorhergehenden Ansprüche, dadurch gekennzeichnet, daß dem Sanitärreiniger zur Optimierung seiner Wirkung weitere keimfördernde organische Stoffe in Form von Aminosäuren, Orotsäure, bzw. deren Salzen und/oder Vitaminen zugesetzt werden.

6. Verfahren nach mindestens einem der vorhergehenden Ansprüche, dadurch gekennzeichnet, daß der Sanitärreiniger (einen) keimhemmende(n) organische(n) Stoff(e) in einer Menge von 0,5 bis 150 g/kg Sanitärreiniger enthält.

7. Sanitärreiniger, der (einen) keimhemmende(n) organische(n) Stoff(e) in einer Konzentration von mindestens 0,5 g/kg Sanitärreiniger und (einen) gegen die kalklösende wasserlösliche Säure beständige(n) keimfördernde(n) organische(n) Stoff(e) in Form einer Verbindung der Formel (I) in einer Menge von mindestens 10 mg/kg Sanitärreiniger enthält, wobei im Falle des Einsatzes von Benzoesäure als keimhemmender organischer Stoff eine sich davon unterscheidende kalklösende wasserlösliche organische Säure eingesetzt wird.

8. Sanitärreiniger nach Anspruch 7, dadurch gekennzeichnet, daß er zusätzlich als Schaumträger einen keimfördernden wasserlöslichen Eiweißstoff enthält.

9. Sanitärreiniger nach Anspruch 8, dadurch gekennzeichnet, daß er 2 bis 30 g wasserlöslichen Eiweißstoff /kg Sanitärreiniger enthält.

10. Sanitärreiniger nach Anspruch 8 oder 9, dadurch gekennzeichnet, daß der wasserlösliche Eiweißstoff wasserlösliches Molkeeiweiß ist.

11. Sanitärreiniger nach mindestens einem der Ansprüche 7 bis 10, dadurch gekennzeichnet, daß die kalklösende(n), wasserlösliche(n) Säure(n), der/die keimhemmende(n) organische(n) Stoff(e) und/oder keimfördernde(n) organische(n) Stoff(e) natürlich vorkommen.

## Claims

1. Process for sanitary cleaning with a sanitary cleaner in liquid or solid form having a content of bactericidal, organic substances in a quantity of at least 0.5 g/kg of sanitary cleaner, of conventional scale-removing, water-soluble acids, of germ-conveying, organic substances resistant to the scale-removing, water-soluble acid in a quantity of at least 10 mg/kg of sanitary cleaner and optionally of further additives in which, following the dilution or washing, the action of the germs decomposing the organic substance of the water is promoted, characterized in that the sanitary cleaner, as a germ-conveying, organic substance, contains an open-chain or cyclic compound of formula
R₁R₂N-CO-NR₃R₄ (I),
in which R₁ to R₄, in each case independent of one another, are present in open-chain or cyclized form and can have the following meaning:
hydrogen, a lower alkyl group with 1 to 4 carbon atoms, a cycloalkyl group with 3 to 6 carbon atoms, an aryl group in the form of a phenyl or naphthyl residue, an aralkyl group with 7 to 18 carbon atoms, an alkylaryl group with 7 to 18 carbon atoms or an 0, S or N-containing, heterocyclic group with 2 to 5 carbon atoms,
and when use is made of benzoic acid as the bactericidal organic substance use is made of a scale-removing, water-soluble, organic acid differing therefrom.

2. Process according to claim 1, characterized in that citric acid is used as the scale-removing, water-soluble, organic acid.

3. Process according to claim 1, characterized in that the radicals R₁, R₂, R₃ and R₄ are hydrogen and consequently the compound of formula (I) is urea.

4. Process according to at least one of the preceding claims, characterized in that the concentration of the bactericidal compound of formula (I) in the sanitary cleaner is 10 mg/kg to 50 g/kg.

5. Process according to at least one of the preceding claims, characterized in that for optimizing its action, addition takes place to the sanitary cleaner of further germ-conveying, organic substances in the form of amino acids, orotic acid or their salts and/or vitamins.

6. Process according to at least one of the preceding claims, characterized in that the sanitary cleaner contains one or more bactericidal, organic substances in a quantity of 0.5 to 150 g/kg of sanitary cleaner.

7. Sanitary cleaner containing one or more bactericidal, organic substances in a concentration of at least 0.5 g/kg of sanitary cleaner and a germ-conveying organic substance or substances resistant to the scale-removing, water-soluble acid in the form of a compound of formula (I) in a quantity of at least 10 mg/kg of sanitary cleaner and in the case where benzoic acid is used as the bactericidal, organic substance, use is made of a scale-removing, water-soluble, organic acid differing therefrom.

8. Sanitary cleaner according to claim 7, characterized in that it also contains a germ-conveying, water-soluble protein as a foam carrier.

9. Sanitary cleaner according to claim 8, characterized in that it contains 2 to 30 g of water-soluble protein/kg of sanitary cleaner.

10. Sanitary cleaner according to claim 8 or 9, characterized in that the water-soluble protein is water-soluble whey protein.

11. Sanitary cleaner according to at least one of the claims 7 to 10, characterized in that the scale-removing, water-soluble acid or acids, the bactericidal, organic substance or substances and/or the germ-conveying, organic substance or substances occur naturally.

## Revendications

1. Procédé de nettoyage d'installations sanitaires avec un produit nettoyant sous la forme liquide ou solide contenant des substances organiques inhibant le développement de germes en une quantité d'au moins 0,5 g/kg de produit nettoyant, des acides hydrosolubles classiques dissolvant le calcaire, des substances organiques activant le développement de germes, stables à l'acide hydrosoluble dissolvant le calcaire, en une quantité d'au moins 10 mg/kg de produit nettoyant et, le cas échéant, d'autres additifs, dans lequel après dilution et rinçage, l'action des germes dégradant la substance organique contenue dans l'eau est activée, caractérisé en ce que le produit nettoyant pour installations sanitaires contient comme substance organique activant le développement de germes un composé à chaîne ouverte ou cyclique de formule
R₁R₂N-CO-NR₃R₄ (I),
dans laquelle R₁ à R₄, identiques ou différents les uns des autres, se présentent en chaîne ouverte ou sous une forme cyclisée et peuvent avoir les définitions suivantes :
hydrogène, un groupe alkyle inférieur ayant 1 à 4 atomes de carbone, un groupe cycloalkyle ayant 3 à 6 atomes de carbone, un groupe aryle sous forme d'un reste phényle, naphtyle, un groupe aralkyle ayant 7 à 18 atomes de carbone, un groupe alkylaryle ayant 7 à 18 atomes de carbone ou un groupe hétérocyclique de 2 à 5 atomes de carbone contenant de l'oxygène, du soufre ou de l'azote, et dans lequel on utilise, dans le cas de l'utilisation d'acide benzoïque comme substance organique inhibant des germes, un acide organique hydrosoluble dissolvant le calcaire qui se distingue de cette substance.

2. Procédé suivant la revendication 1, caractérisé en ce qu'on utilise l'acide citrique comme acide organique hydrosoluble dissolvant le calcaire.

3. Procédé suivant la revendication 1, caractérisé en ce que les restes R₁, R₂, R₃ et R₄ sont de l'hydrogène et, par conséquent, le composé de formule (I) est l'urée.

4. Procédé suivant l'une au moins des revendications précédentes, caractérisé en ce que la concentration, dans le produit de nettoyage d'installations sanitaires, du composé de formule (I) activant le développement de germes est de 10 mg/kg à 50 g/kg.

5. Procédé suivant l'une au moins des revendications précédentes, caractérisé en ce qu'on ajoute au produit de nettoyage d'installations sanitaires, pour optimiser son action, d'autres substances organiques activant le développant de germes sous forme d'aminoacides, d'acide orotique ou de ses sels et/ou de vitamines.

6. Procédé suivant l'une au moins des revendications précédentes, caractérisé en ce que le produit de nettoyage d'installations sanitaires contient une ou plusieurs substances organiques inhibant le développement de germes en une quantité de 0,5 à 150 g/kg de produit nettoyant.

7. Produit de nettoyage d'installations sanitaires, qui contient une ou plusieurs substances organiques inhibant le développement de germes à une concentration d'au moins 0,5 g/kg de produit nettoyant et une ou plusieurs substances organiques activant le développement de germes ou stables à l'acide hydrosoluble dissolvant le calcaire, sous forme d'un composé de formule (I) en une quantité d'au moins 10 mg/kg de produit nettoyant, pour lequel on utilise, dans le cas de l'utilisation d'acide benzoïque comme substance organique inhibant le développement de germes, un acide organique hydrosoluble dissolvant le calcaire qui se distingue de cette substance.

8. Produit de nettoyage d'installlations sanitaires suivant la revendication 7, caractérisé en ce qu'il contient en outre comme agent moussant un protide hydrosoluble activant la formation de germes.

9. Produit de nettoyage d'installations sanitaires suivant la revendication 8, caractérisé en ce qu'il contient, par kg, 2 à 30 g de protide hydrosoluble.

10. Produit de nettoyage pour installations sanitaires suivant la revendication 8 ou 9, caractérisé en ce que le produit protide hydrosoluble consiste en protide de lactosérum hydrosoluble.

11. Produit de nettoyage d'installations sanitaires suivant l'une au moins des revendications 7 à 10, caractérisé en ce que l'acide ou les acides hydrosolubles dissolvant le calcaire, la substance ou les substances organiques inhibant le développement de germes et/ou la substance ou les substances organiques activant le développement de germes sont d'origine naturelle.
